# FASCICULE DE BREVET EUROPEEN

(11) **EP 1 131 139 B1**
(45) Date de publication et mention de la délivrance du brevet: **31.03.2004**
(21) Numéro de dépôt: 99952761.7
(22) Date de dépôt: 16.11.1999
(51) Int. Cl.: A63C 9/085, A63C 9/081

(54) **FIXATION DE SECURITE POUR CHAUSSURE DE SKI**
SICHERHEITSSKIBINDUNG
SAFETY BINDING FOR SKI BOOT

(30) Priorité: 16.11.1998 CH 228798
(43) Date de publication de la demande: 12.09.2001
(73) Titulaire: LOOK FIXATIONS S.A., 58000 Nevers (FR)
(72) Inventeur: HORN, Hans-Johann, CH-3011 Berne (CH)
(74) Mandataire: Meylan, Robert Maurice
(86) Numéro de dépôt international: PCT/IB1999/001840
(87) Numéro de publication internationale: WO 2000/029078

(56) Documents cités:
- CH-A- 686 707
- DE-A- 2 603 010
- US-A- 4 190 264

## Description

La présente invention a pour objet une fixation de sécurité pour chaussure de ski dont la semelle présente un trottoir, comprenant un corps de fixation dont une partie horizontale, destinée à l'appui vertical de la chaussure et s'étendant sous la chaussure, contient un élément mobile axialement sollicité par un moyen élastique, le corps portant un serre-semelle de retenue de la chaussure par son trottoir, ce serre-semelle étant monté pivotant autour d'au moins un axe au moins approximativement vertical et pivotant d'un angle limité dans un plan vertical autour d'un axe, réel ou virtuel, situé au niveau de la retenue de la chaussure par le serre-semelle, ce serre-semelle étant muni de deux bras descendants rigidement liés au serre-semelle et dont les extrémités prennent appui contre ledit élément mobile.

L'invention concerne aussi bien une butée avant qu'une talonnière. Par serre-semelle, on entend une partie de fixation venant sur le trottoir de la chaussure par au moins une face. Toutes les indications de direction sont faites relativement à la face supérieure d'un ski placé horizontalement.

Une telle fixation est connue, sous la forme d'une butée, du brevet CH 686 707. Cette fixation présente l'avantage de contrôler, au moyen d'un seul ressort, aussi bien le pivotement du serre-semelle autour d'un axe vertical en cas de chute que le basculement du serre-semelle dans un plan vertical, que ce soit pour maintenir une certaine pression verticale sur le trottoir de la chaussure et assurer l'adaptation élastique de la hauteur du serre-semelle aux variations de hauteur que l'on rencontre dans les trottoirs normalisés ou qui sont dues à la présence d'une cale de neige sur la fixation ou sous la chaussure ou encore pour faciliter la libération de la chaussure, en particulier en cas de chute vers l'avant. Cette possibilité de basculement permet de plus de mieux contrôler la libération de la chaussure en chute arrière. En outre, la disposition du ressort et du piston sous la surface d'appui de la chaussure sur la fixation permet d'avoir un rapport favorable entre les couples résistants exercés sur la chaussure dans le plan horizontal et dans le plan vertical. Plus précisément, les bras de levier actifs sont du même ordre de grandeur.

Dans une butée de fixation, il est d'importance primordiale que le serre-semelle présente une bonne capacité de retour en position initiale. Il est en particulier essentiel qu'en cas de succession de chocs latéraux sur la chaussure, comme ceci se produit fréquemment, surtout en compétition, cette succession de chocs ne résulte pas en une addition de petits déplacements du serre-semelle susceptibles d'entraîner un déclenchement intempestif de la fixation, mais résultant dans tous les cas dans un mauvais alignement de la chaussure relativement à l'axe du ski en raison d'un retour incomplet de la butée en position initiale, un tel défaut entraînant la chute par défaut de contrôle du ski. Il est donc essentiel qu'après chacun de ces chocs latéraux le serre-semelle revienne en position initiale et ramène la chaussure en position correcte. Sur ce plan là, la fixation décrite dans le brevet CH 686 707 n'est pas satisfaisante. En effet, si l'on considère la figure 2 de ce document, on constate que la poussée exercée par le serre-semelle sur le piston crée un couple important sur le piston dans un plan horizontal, ce couple engendrant des pressions latérales de réaction résultant en des forces de frottement s'opposant au coulissement du piston. Or, on sait que, dans une fixation de sécurité, la maîtrise des frottements est essentielle si l'on veut que la fixation déclenche de façon régulière pour des efforts déterminés.

La présente invention vise précisément à obvier aux défauts de la butée susmentionnée.

La fixation selon l'invention est caractérisée en ce que le serre-semelle est divisé en deux serre-semelles indépendants montés chacun pivotant autour d'un axe au moins approximativement vertical propre, ces serre-semelles constituant deux leviers du premier genre présentant deux bras de levier divergents destinés à retenir latéralement la chaussure et deux bras convergents, au moins approximativement perpendiculaires à l'axe longitudinal de la fixation et prenant respectivement appui sur l'extrémité de l'élément mobile par l'intermédiaire d'un bras descendant en deux points proches l'un de l'autre.

Les deux points d'appui des bras descendants du serre-semelle étant proches l'un de l'autre, il sont également proches de l'axe de l'élément mobile. Ils seront même avantageusement aussi proches que possible de cet axe. Le couple exercé sur l'élément mobile par le serre-semelle est ainsi très faible, de telle sorte que les forces de frottement engendrées par ce couple sont insignifiantes.

En outre, les frottements des serre-semelles sur le trottoir de la chaussure sont moins importants que dans une fixation à un seul serre-semelle.

D'autre part, le fait d'avoir deux serre-semelles indépendants favorise le recentrage des serre-semelles et l'échappement de la fixation en cas de chute comme ceci a déjà été exposé dans le document EP 0 295 372. Des butées avant comprenant deux serre-semelles sont également connues notamment des documents DE 27 56 895, EP 0241 360, FR 2 464 727 ou plus récemment du document FR 2 758 732. Dans les fixations décrites dans ces documents, le ressort est situé à l'avant des serre-semelles, à la hauteur de ceux-ci et agit sur un tirant à une extrémité duquel sont attachés les bras des serre-semelles. La cinématique de ces butées est donc très différente de celle de la fixation selon l'invention.

L'élément mobile est avantageusement constitué d'un piston.

De manière à avoir un rapport harmonieux entre les couples résistants de retenue latérale et de basculement dans un plan vertical, la distance entre l'axe virtuel de rotation des serre-semelles. dans un plan vertical et l'extrémité des points d'appui des bras descendants sur le piston est avantageusement sensiblement égale à la longueur des bras de levier divergents des bras des serre-semelles.

Le basculement limité des serre-semelles dans un plan vertical peut être réalisé de diverses manières.

Selon un mode d'exécution, les axes de pivotement des serre-semelles autour d'un axe approximativement vertical, présentent deux butées axiales retenant les serre-semelles verticalement et les serre-semelles présentent, entre ces butées, un jeu angulaire vers l'avant, autorisant le basculement limité des serre-semelles.

Selon un autre mode d'exécution, les axes de pivotement des serre-semelles autour d'un axe approximativement vertical sont reliés sans jeu aux serre-semelles et rigidement entre eux dans leur partie supérieure par une partie horizontale de manière à former une seule pièce en U montée pivotante sur le corps, entre deux butées, autour de sa partie horizontale. Les butées sont avantageusement constituées par les extrémités de deux lumières formées dans le corps de fixation et traversées par les axes de pivotement.

Les branches de la pièce en U sont avantageusement légèrement divergentes de telle sorte que les axes de pivotement sont légèrement inclinés, de telle manière que la trajectoire des serre-semelles, lors de leur ouverture, est légèrement ascendante, ce qui favorise l'échappement de la chaussure, car le serre-semelles s'écarte ainsi verticalement du trottoir de la chaussure.

L'amplitude du basculement des serre-semelles dans un plan vertical peut être augmentée pour libérer la chaussure lors d'une chute en arrière dans le cas d'une butée avant ou pour libérer la chaussure en chute avant dans le cas d'une talonnière.

Dans le cas d'une butée, comme pour la fixation selon le brevet CH 686 707, le corps de fixation de la butée peut être articulé dans un étrier pour réaliser une fixation de randonnée.

Le dessin annexé représente, à titre d'exemple, quelques modes d'exécution de la fixation selon l'invention.

La figure 1 est une vue de côté d'une butée selon un premier mode d'exécution.

La figure 2 est une vue en plan de cette même butée.

La figure 3 est une vue de dessous de la même butée, mais sans le corps de fixation, ni la plaque d'appui.

La figure 4 est une vue en perspective de dessous des serre-semelles de la mâchoire de cette même butée.

La figure 5 est une vue de dessous analogue à la figure 3, mais avec un piston en une pièce et qui montre, en trait mixte, le déplacement de l'un des serre-semelles et du piston.

La figure 6 est une vue de détail de la figure 5.

La figure 7 est une vue en coupe selon VII-VII de la figure 5.

La figure 8 est une vue en perspective du piston et de son ressort.

La figure 9 est une vue en plan de dessus de la même butée en position de déclenchement latéral.

La figure 10 est une vue en coupe selon X-X de la figure 9.

La figure 11 est une vue en coupe selon XI-XI de la figure 2.

La figure 12 est une vue agrandie d'un détail de la figure 11.

La figure 13 est une vue en coupe analogue à la figure 11, montrant le serre-semelles basculé sous l'effet d'une force Fᵥ.

La figure 14 est une vue en coupe transversale, de l'arrière vers l'avant, au niveau des axes de pivotement du serre-semelle, d'un deuxième mode d'exécution.

La figure 15 représente une variante d'exécution de ce deuxième mode d'exécution.

La figure 16 représente une seconde variante du second mode d'exécution.

La figure 17 est une vue en perspective frontale d'un troisième mode d'exécution.

La figure 18 est une vue analogue à la figure 17, mais sans le bras droit du serre-semelle.

La figure 19 représente, dans la même perspective, le support du serre-semelle avec l'un des bras de celles-ci.

La figure 20 représente le support du serre-semelle seul.

La figure 21 est une vue en coupe axiale du mode d'exécution représenté à la figure 17.

La figure 22 est une vue latérale de la même butée dans deux positions différentes du serre-semelle dans le plan vertical.

La figure 23 est une vue de l'arrière vers l'avant du serre-semelle seul, dans lequel le serre-semelle est écarté de sa position de repos.

La figure 24 est une vue de face du support du serre-semelle selon les figures 19 et 20.

La figure 25 est une vue de dessus du serre-semelle tel que représenté à la figure 23.

La figure 26 est une vue de dessus, en perspective, d'une variante du troisième mode l'exécution, sans le serre-semelle.

La figure 27 est une vue de dessus de la même variante, également sans le serre-semelle.

La figure 28 est une vue en coupe selon XXVIII-XXVIII de la figure 27.

La figure 29 est une vue en perspective d'une variante d'exécution du mode d'exécution selon les figures 11 à 13.

La figure 30 est une vue en perspective d'une butée selon l'invention recouverte d'un capot de protection.

La figure 31 est une vue de côté d'une fixation de randonnée équipée d'une butée selon l'invention, en position de descente.

La figure 32 représente la même fixation de randonnée en position de marche.

La butée représentée aux figures 1 et 2 comprend un corps de fixation 1 fixé ici sur un ski 30 et portant un serre-semelle 2 destiné à retenir une chaussure 27 par sa semelle 15 qui présente à cet effet un trottoir avant 15a de hauteur normalisée. Le corps de fixation 1 porte en outre une plaque de glissement 7 sur laquelle repose la semelle de la chaussure. Le serre-semelle 2 se compose de deux serre-semelle 3 et 4 articulés respectivement autour d'un axe vertical 5, 6 sur le corps 1.

Les termes avant, arrière, ainsi que gauche, droite sont utilisés en regardant vers la pointe ou spatule du ski.

Comme on peut le voir à la figure 3, chacun des serre-semelles 3 et 4 est en forme de levier du premier genre dont les bras de levier les plus longs sont divergents, tandis que les bras de levier les plus courts sont convergents et pratiquement perpendiculaires à l'axe longitudinal de la butée. Les bras de levier convergents des serre-semelles 3 et 4 sont munis chacun d'un bras descendant sensiblement verticalement 9, respectivement 10, prenant appui sur deux pistons parallèles 11 et 12 ou, de préférence, un seul piston commun 13 (figure 5) soumis à la poussée d'un ressort 14 précomprimé. De manière connue, les serre-semelles 3 et 4 présentent des faces verticales 18 et 19 destinées à s'appuyer latéralement contre la semelle 15 de la chaussure, de chaque côté de celle-ci et deux faces horizontales 16, respectivement 17 destinées à s'appuyer sur le trottoir 15a de la chaussure.

Les bras descendants 9 et 10, présentent à leur extrémité inférieure un bossage 37, respectivement 38 par lesquels ces bras 9 et 10 prennent appui contre l'extrémité du piston 13, respectivement des pistons 11 et 12. Par la suite, on se référera uniquement au piston 13. On relève que les points d'appui des bossages 37 et 38 sur le piston sont proches l'un de l'autre et proche de l'axe longitudinal du piston. Dans le mode d'exécution représenté aux figures 4 à 6, le piston 13 présente une saillie frontale centrale 13a formant deux surfaces d'appui latérales 44 et 45 contre lesquelles les bras descendants 9 et 10 viennent s'appuyer par deux surfaces latérales d'appui 37 et 38. Dans l'exemple représenté, les surfaces d'appui frontales 20 et 21 du piston sont reliées respectivement aux surfaces d'appui latérales 44 et 45 par un arrondi et il en est de même des faces latérales d'appui 42 et 43 du serre-semelle qui sont reliées aux bossages d'appui 37 et 38. Les serre-semelles étant montés basculants dans un plan vertical, cette conformation des appuis contre le piston empêche un basculement indésirable des bras de la mâchoire dans un plan vertical oblique relativement à l'axe du ski, ce qui pourrait se produire en particulier si on marche sur une butée non chaussée.

Comme représenté à la figure 7, le piston 13 présente avantageusement un alésage 48 dans lequel s'engage le ressort 14 qui s'appuie non pas sur le fond de l'alésage, mais sur le disque 8a solidaire en translation d'une vis 8 traversant le fond de l'alésage et permettant le réglaqe de la précompression du ressort 14 et, par conséquent, la dureté de la fixation.

La figure 9 représente la butée avant en cours de déclenchement à gauche. La semelle 15 de la chaussure exerce une poussée latérale sur le serre-semelle 3. Cette poussée est transmise au piston par la chaîne cinématique constituée par le serre-semelle 3, le bras descendant 9 et le bossage 37. Dans ce cas, le bras descendant 9 n'a donc que pour seule fonction que d'appliquer le bras de levier le plus court du serre-semelle 3 contre le piston. Dès que la chaussure a quitté la butée, le ressort 14, par l'intermédiaire du piston 13, ramène le serre-semelle 3 dans sa position initiale.

Dans le mode d'exécution représenté aux figures 11 à 13, ainsi que dans ses variantes représentées aux figures 14 à 16, la hauteur des serre-semelles relativement au corps de fixation 1 peut être modifiée. Ceci est nécessaire lorsque la butée est utilisée dans une fixation de randonnée, les chaussures utilisées en randonnée ayant des semelles ne présentant pas toutes la même épaisseur.

Dans le mode d'exécution représenté aux figures 11 à 13, chacun des axes 5 et 6 de pivotement des serre-semelles présente une partie filetée 22 engagée dans un trou taraudé 49 du corps 1 et l'extrémité supérieure de l'axe est munie d'une tête de vis 23. Cette tête 23 constitue d'autre part une première butée de retenue axiale du serre-semelle, les axes 5 et 6 présentant une seconde butée constituée d'une portée 24 de l'axe, portée sur laquelle repose le serre-semelle. En outre, le passage 25 de l'axe à travers le serre-semelle présente une section allant en s'ovalisant de plus en plus vers l'avant en descendant, dans la direction de l'axe longitudinal de la fixation, de manière à créer un jeu angulaire 26 dans un plan vertical parallèle à l'axe longitudinal de la fixation. Un jeu est également prévu dans les serre-semelles en avant et en arrière de la portée 24 et la face supérieure de cette portée 24 est inclinée sur sa partie avant et sur sa partie arrière de manière à permettre le basculement du serre-semelle dans un plan vertical. La longueur de la partie 25 de l'axe de pivotement, entre les butées 23 et 24, est de préférence au moins égale au double du diamètre de cette partie 25. Ce rapport s'avère particulièrement favorable pour limiter la liberté nécessaire de basculement des serre-semelles à la valeur désirée.

De manière à avoir un rapport harmonieux entre les couples résistants de retenue latérale et de basculement dans un plan vertical, la distance 11 (figure 11) entre l'axe virtuel de rotation des serre-semelles dans un plan vertical et l'extrémité des points d'appui des bras descendants sur le piston est avantageusement sensiblement égale à la longueur 12 (figure 5) des bras de levier divergents des serre-semelles.

La figure 13 illustre le basculement de l'un des serre-semelles sous l'effet d'une force Fᵥ dirigée vers le haut, par exemple en cas de chute avant ou de chute arrière. On voit que le serre-semelle peut basculer élastiquement sur son axe de pivotement grâce au jeu 26 et au piston 13.

Dans le mode d'exécution représenté à la figure 14, les deux axes 5 et 6 filetés selon 22 sont remplacés par deux axes 5 et 6 montés coulissant dans le corps 1 et reliés entre eux par une traverse 35 dont les extrémités rainurées sont en prise avec des portées ou collerettes 31 et 32 des axes 5 et 6. La traverse 35 est elle-même portée par une vis 36 vissée dans le corps 1 et permettant le réglage de la hauteur des serre-semelles relativement au corps 1.

Dans la variante représentée à la figure 15, la vis 36 est remplacée par une vis 36' dont le filetage est en prise avec un trou taraudé de la traverse 35, tandis que l'extrémité inférieure 36'a de cette vis 36' présente simplement un élargissement par lequel la vis est retenue axialement dans le corps 1 en pouvant tourner avec un frottement important dans celui-ci.

Dans la variante représentée à la figure 16, les serre-semelles 3 et 4 sont directement reliés entre-eux par une sorte d'assemblage tenon-mortaise 50, 51 jouant le rôle de la traverse des figures 14 et 15. Le réglage en hauteur se fait au moyen de l'axe 5 fileté comme précédemment, tandis que l'axe 6 est simplement coulissant dans le corps de fixation.

Comme on peut le voir aux figures 7, 8 et 10, la face frontale du piston 13 est verticale, c'est-à-dire perpendiculaire au plan de la fixation, de telle sorte que les rapports de levier sont les mêmes pour tous les niveaux de réglage en hauteur des serre-semelles, ce qui garantit les conditions de déclenchement uniforme sur toute la plage de réglage en hauteur.

Dans le mode d'exécution représenté aux figures 17 à 25, les axes de pivotement 5 et 6 sont reliés entre eux par une traverse 40 de manière à former un porte serre-semelle 41 en une seule pièce en forme de U dont les branches sont légèrement divergentes comme ceci est particulièrement visible à la figure 24. Les axes 5 et 6 forment entre eux un angle de quelques degrés. Le porte serre-semelle 41 est supporté par une partie frontale la du corps de fixation de manière pivotante autour d'un axe constitué par la partie horizontale 40 du porte serre-semelle. Le seul degré de liberté des serre-semelles 3 et 4 sur le porte serre-semelle 41 est un mouvement de rotation autour des axes 5 et 6. Lors du basculement des serre-semelles dans un plan vertical, le porte serre-semelle 41 est donc entraîné dans ce mouvement.

En raison de l'obliquité des axes de pivotement 5 et 6, lorsque l'un des serre-semelles pivote sous l'effet de la poussée latérale de la chaussure, le serre-semelle, par exemple, le serre-semelle 4, figures 23 et 25, tourne dans un plan oblique ascendant, ce qui a pour effet de faciliter l'échappement de la chaussure en écartant la face d'appui 17 de la semelle. Cette élévation du serre-semelle est représentée par e à la figure 23.

Une amélioration de ce dernier mode d'exécution est représentée au figures 26 à 28. On retrouve le porte serre-semelle 41 monté pivotant autour d'un axe horizontal par sa partie transversale sur un socle la' du corps de fixation 1. Les extrémités inférieures des axes 5 et 6 sont engagées respectivement dans des lumières 56, 57 formées dans le corps de fixation 1. Ces lumières 56 et 57 sont orientées parallèlement à l'axe longitudinal de la fixation et ont pour effet de limiter le basculement du porte serre-semelle 41 et, par conséquent, de limiter le basculement du porte serre-semelle dans un plan vertical, ainsi que d'empêcher un mouvement latéral parasite.

Contrairement à ce qui se passe dans les modes d'exécution 11 à 16, où les serre-semelles 3 et 4 peuvent basculer indépendamment l'un de l'autre dans un plan vertical, dans les modes d'exécution avec porte serre-semelles 41, le basculement de l'un des serre-semelles entraîne le basculement de l'autre serre-semelle.

Il serait bien entendu possible d'avoir une possibilité de réglage en hauteur en montant le porte serre-semelle 41 sur une pièce réglable en hauteur.

La figure 29 illustre une autre solution pour réduire le frottement des serre-semelles sur la chaussure lors du déclenchement de la butée. A cet effet, le corps de fixation 1 présente, côté chaussure, deux surfaces verticales de guidage 52 et 53 symétriques relativement à l'axe de la butée. Ces surfaces de guidage jouent le rôle de cames contre lesquelles viennent s'appuyer respectivement deux doigts verticaux 54 et 55 des serre-semelles 3 et 4, les surfaces 52 et 53 étant conformées de telle manière que lorsqu'un serre-semelle pivote dans sa direction de déclenchement, il bascule simultanément dans un plan vertical de manière à s'écarter du trottoir de la chaussure. Les doigts 54 et 55 pourraient être remplacés par toute autre surface de glissement. Ce perfectionnement a été représenté pour un mode d'exécution selon les figures 11 à 13, mais il pourrait également être utilisé dans le mode d'exécution selon 17 à 28, que ce soit avec des axes de pivotement obliques ou des axes de pivotement verticaux.

La butée peut être avantageusement munie d'un capot 47 (figure 30) recouvrant au moins partiellement les serre-semelles 3 et 4, de telle sorte que la butée soit protégée contre la pénétration de neige et de glace.

Enfin, le corps 1 de la butée peut être articulé autour d'un axe transversal 28 sur un étrier 29, comme représenté aux figures 31 et 32, dans une fixation de randonnée. Dans ce cas, le corps de fixation 1 est solidaire d'une plaque ou d'une barre portant, à l'arrière, une talonnière pour le maintien du talon de la chaussure, comme ceci est connu, par exemple, du brevet US 5 735 541.

Comme ceci a déjà été mentionné, la fixation selon l'invention pourrait être une talonnière, c'est-à-dire destinée à fixer l'arrière de la chaussure.

Au lieu d'un piston poussé par un ressort ou deux ressorts de plus petit diamètre pour réduire la hauteur de la plaque d'appui, on pourrait utiliser tout autre dispositif constitué d'un élément mobile sollicité élastiquement par un ressort ou tout autre moyen élastique, éventuellement pneumatique. L'élément mobile ne doit pas nécessairement se déplacer axialement, mais il pourrait être rotatif.

## Revendications

1. Fixation de sécurité pour chaussure de ski dont la semelle présente un trottoir (15a) comprenant un corps de fixation (1) dont une partie, horizontale, destinée à l'appui vertical de la chaussure et s'étendant sous la chaussure, contient un élément (13) mobile sollicité par un moyen élastique (14), le corps (1) portant un serre-semelle (2) de retenue de la chaussure par son trottoir, ce serre-semelle étant monté pivotant autour d'au moins un axe au moins approximativement vertical pour la libération de la chaussure et pivotant d'un angle limité dans un plan vertical autour d'un axe réel ou virtuel situé au niveau de la retenue de la chaussure par le serre-semelle, ce serre-semelle étant muni de deux bras descendants (9, 10) rigidement liés à la mâchoire et dont les extrémités prennent appui contre ledit élément mobile (13),
**caractérisée en ce que** le serre-semelle (2) est divisé en deux serre-semelles indépendants (3, 4) montés chacun pivotant autour d'un axe (5, 6) au moins approximativement vertical propre, ces serre-semelles constituant deux leviers du premier genre présentant deux bras de levier divergents destinés à retenir latéralement la chaussure et deux bras convergents au moins approximativement perpendiculaires à l'axe longitudinal de la fixation et prenant respectivement appui sur l'extrémité de l'élément mobile par l'intermédiaire d'un bras descendant (9, 10) en deux points proches l'un de l'autre.

2. Fixation selon la revendication 1, **caractérisée en ce que** la distance entre l'axe de rotation du serre-semelle dans un plan vertical et les points d'appui (37, 38) des bras descendants sur l'élément mobile est sensiblement égale à la longueur des bras de leviers divergents des bras (3, 4) de la mâchoire.

3. Fixation selon la revendication 1 ou 2, **caractérisée en ce que** les axes de pivotement (5, 6) des serre-semelles autour d'un axe vertical présentent deux butées axiales (23, 24) retenant les serre-semelles verticalement et **en ce que** les serre-semelles présentent, entre ces butées, un jeu angulaire (26) vers l'avant, autorisant le basculement des serre-semelles dans un plan vertical.

4. Fixation selon la revendication 3, **caractérisée en ce que** les axes de pivotement (5, 6) sont réalisés sous forme de vis (22) vissées dans le corps de butée (1) pour le réglage en hauteur des serre-semelles.

5. Fixation selon la revendication 3, **caractérisée en ce que** les axes de pivotement (5, 6) sont montés coulissants dans le corps de butée et sont reliés entre eux dans leur partie supérieure par une traverse (35) supportée en sa partie centrale par une tige filetée (36 ; 36') pour le réglage en hauteur de la traverse.

6. Fixation selon la revendication 3, **caractérisée en ce que** les serre-semelles (3, 4) sont solidaires (50, 51) en déplacement vertical et **en ce que** l'un des axes (5) est en forme de vis vissée dans le corps et l'autre axe (6) est coulissant dans le corps.

7. Fixation selon la revendication 1 ou 2, **caractérisée en ce que** les axes de pivotement des serre-semelles (3, 4) autour d'un axe approximativement vertical sont reliés sans jeu aux serre-semelles et rigidement entre eux dans leur partie supérieure par une partie horizontale (40) de manière à former une seule pièce en U (41) montée pivotante, entre deux butées, autour de sa partie transversale horizontale.

8. Fixation selon la revendication 7, **caractérisée en ce que** le corps de fixation (1) présente deux lumières (56, 57) traversées par les axes de pivotement (5, 6), les extrémités de ces lumières constituant lesdites butées.

9. Fixation selon la revendication 7 ou 8, **caractérisée en ce que** les branches de la pièce en U (41) sont légèrement divergentes, de telle sorte que les axes de pivotement sont légèrement inclinés latéralement, de telle manière que la trajectoire des serre-semelles, lors de leur ouverture, est légèrement ascendante.

10. Fixation selon l'une des revendications 1 à 9, **caractérisée en ce que** l'élément mobile est un piston (13) présentant une saillie frontale (13a) formant deux surfaces d'appui latérales (44, 45) pour les extrémités des bras descendants (9, 10).

11. Fixation selon l'une des revendications 1 à 10, **caractérisée en ce que** le corps de fixation (1) présente des surfaces de guidage (52, 53) contre lesquelles s'appuient des surfaces de glissement (54, 55) des serre-semelles, ces surfaces de guidage ayant une forme telle qu'elles provoquent le basculement progressif des serre-semelles lors de leur pivotement.

12. Fixation selon la revendication 11, **caractérisée en ce que** les surfaces de glissement (54, 55) sont les surfaces de deux doigts verticaux.

13. Fixation selon l'une des revendications 1 à 12, **caractérisée en ce que** l'élément mobile (13) est équipé d'une vis de réglage (8) pour le réglage de la précompression du moyen élastique (14).

14. Fixation selon l'une des revendications 1 à 13, **caractérisée en ce qu'**elle est une butée dont le corps (1) est monté pivotant autour d'un axe horizontal transversal (28) dans un étrier (29).

15. Fixation selon l'une des revendications 1 à 14, **caractérisée en ce que** l'élément mobile est divisé en deux pistons (11, 12) s'appuyant respectivement sur chacun des deux serre-semelles (3, 4).

16. Fixation selon l'une des revendications 1 à 15, **caractérisée en ce que** l'angle de pivotement des serre-semelles dans un plan vertical est suffisant pour libérer la chaussure en chute arrière ou pour réaliser une talonnière.

## Claims

1. A safety binding for a ski boot, of which the sole has a curb (15a) comprising a binding body (1) of which a horizontal part for the boot to rest on vertically and extending under the boot, contains a moving element (13) urged by an elastic means (14), the body (1) carrying a sole clamp (2) for holding the boot by its curb, this sole clamp being mounted to pivot about at least one at least approximately vertical axle to release the boot and pivoting through a limited angle in a vertical plane about a real or imaginary axis located in the region where the boot is held by the sole clamp, this sole clamp being equipped with two descending arms (9, 10) rigidly connected to the jaw and the ends of which bear against said moving element (13),
**characterized in that** the sole clamp (2) is split into two independent sole clamps (3, 4) each mounted to pivot about its own at least approximately vertical axle (5, 6), these sole clamps constituting two levers of the first kind having two divergent lever arms intended to retain the boot laterally and two converging arms at least approximately perpendicular to the longitudinal axis of the binding and bearing respectively against the end of the moving element via a descending arm (9, 10) at two closely spaced points.

2. The binding as claimed in claim 1, **characterized in that** the distance between the axis of rotation of the sole clamp in a vertical plane and the points (37, 38) at which the descending arms bear on the moving element is approximately equal to the length of the diverging lever arms of the arms (3, 4) of the jaw.

3. The binding as claimed in claim 1 or 2, **characterized in that** the pivot axles (5, 6) of the sole clamps about a vertical axis have two axial stops (23, 24) retaining the sole clamps vertically and **in that** the sole clamps have, between these stops, forward angular clearance (26) allowing the sole clamps to tilt in a vertical plane.

4. The binding as claimed in claim 3, **characterized in that** the pivot axles (5, 6) are produced in the form of screws (22) screwed into the stop body (1) for heightwise adjustment of the sole clamps.

5. The binding as claimed in claim 3, **characterized in that** the pivot axles (5, 6) are mounted to slide in the stop body and are connected together at their upper part by a cross member (35) supported at its central part by a threaded rod (36, 36') for adjusting the height of the cross member.

6. The binding as claimed in claim 3, **characterized in that** the sole clamps (3, 4) are secured (50, 51) together in terms of vertical movement and **in that** one of the axles (5) is in the form of a screw screwed into the body and the other axle (6) can slide in the body.

7. The binding as claimed in claim 1 or 2, **characterized in that** the pivot axles of the sole clamps (3, 4) about an approximately vertical axis are connected without clearance to the sole clamps and are connected together rigidly at their upper part by a horizontal part (40) so as to form a single U-shaped component (41) mounted to pivot, between two stops, about its horizontal transverse part.

8. The binding as claimed in claim 7, **characterized in that** the binding body (1) has two slots (56, 57) through which the pivot axles (5, 6) pass, the ends of these slots constituting said stops.

9. The binding as claimed in claim 7 or 8, **characterized in that** the branches of the U-shaped component (41) diverge slightly so that the pivot axles are inclined slightly sideways so that the path of the sole clamps, as they open, is slightly upward.

10. The binding as claimed in one of claims 1 to 9, **characterized in that** the moving element is a piston (13) having a frontal projection (13a) forming two lateral bearing surfaces (44, 45) for the ends of the descending arms (9, 10).

11. The binding as claimed in one of claims 1 to 10, **characterized in that** the binding body (1) has guide surfaces (52, 53) against which the gliding surfaces (54, 55) of the sole clamps bear, these guide surfaces having a shape such that they cause the sole clamps to tilt gradually as they pivot.

12. The binding as claimed in claim 11, **characterized in that** the gliding surfaces (54, 55) are the surfaces of two vertical fingers.

13. The binding as claimed in one of claims 1 to 12, **characterized in that** the moving element (13) is equipped with an adjusting screw (8) for adjusting the precompression of the elastic means (14).

14. The binding as claimed in one of claims 1 to 13, **characterized in that** it is a stop, the body (1) of which is mounted to pivot about a transverse horizontal axle (28) in a stirrup (29).

15. The binding as claimed in one of claims 1 to 14, **characterized in that** the moving element is split into two pistons (11, 12) one pressing respectively on each of the two sole clamps (3, 4).

16. The binding as claimed in one of claims 1 to 15, **characterized in that** the angle of pivoting of the sole clamps in a vertical plane is great enough to release the boot in a backward fall or to produce a heel piece.

## Patentansprüche

1. Sicherheitsbindung für einen Schischuh, dessen Sohle eine Trittfläche (15a) aufweist, mit einem Bindungskörper (1), welcher einen horizontalen, zur vertikalen Auflage des Schuhs bestimmten und sich unter dem Schuh erstreckenden Teil hat, der ein von einem elastischen Mittel (14) beaufschlagtes bewegliches Element (13) enthält, wobei der Körper (1) zum Halten des Schuhs an seiner Trittfläche eine Sohlenklemme (2) aufweist, welche zur Freigabe des Schuhs um wenigstens eine wenigstens näherungsweise vertikale Achse drehbar montiert und in einer vertikalen Ebene um einen begrenzten Winkel um eine wirkliche oder virtuelle Achse drehbar ist, die in derjenigen Höhe liegt, in welcher der Schuh von der Sohlenklemme gehalten wird, und wobei diese Sohlenklemme zwei abwärts gerichtete Arme (9, 10) aufweist, die starr am Backen befestigt sind und deren Enden sich am beweglichen Element (13) abstützen,
**dadurch gekennzeichnet, dass** die Sohlenklemme (2) in zwei unabhängige Sohlenklemmen (3, 4) unterteilt ist, die jede um eine eigene, wenigstens näherungsweise vertikale Achse (5, 6) drehbar montiert sind und welche zweiarmige Hebel bilden, die zwei divergierende Hebelarme, welche dazu bestimmt sind, den Schuh seitlich zu halten, sowie zwei konvergierende, wenigstens näherungsweise senkrecht zur Längsachse der Bindung gerichtete Arme haben und sich jeweils auf dem Ende des beweglichen Elements mittels eines abwärts gerichteten Arms (9, 10) an zwei nahe bei einander liegenden Punkten abstützen.

2. Bindung nach Anspruch 1, **dadurch gekennzeichnet, dass** der Abstand zwischen der Drehachse der Sohlenklemme in einer vertikalen Ebene und den auf dem beweglichen Element befindlichen Abstützpunkten (37, 38) der abwärts gerichteten Arme ungefähr gleich der Länge der divergierenden Hebelarme der Backenarme (3, 4) ist.

3. Bindung nach Anspruch 1 oder 2, **dadurch gekennzeichnet, dass** die vertikalen Drehachsen (5, 6) der Sohlenklemmen zwei axiale Anschläge (23, 24) aufweisen, welche die Sohlenklemmen vertikal halten, und dass die Sohlenklemmen zwischen diesen Anschlägen ein Winkelspiel (26) nach vorn haben, welches die Sohlenklemmen in einer vertikalen Ebene zu kippen erlaubt.

4. Bindung nach Anspruch 3, **dadurch gekennzeichnet, dass** die Drehachsen (5, 6) durch Schrauben (22) gebildet sind, die in den Körper (1) des Backens eingeschraubt sind, um die Höhe der Sohlenklemmen einzustellen.

5. , Bindung nach Anspruch 3, **dadurch gekennzeichnet, dass** die Drehachsen (5, 6) verschiebbar im Körper des Backens montiert und in ihrem oberen Bereich durch eine Traverse (35) miteinander verbunden sind, welche in ihrem mittleren Bereich von einer Schraubenspindel (36, 36') getragen wird, um die Höhe der Traverse einzustellen.

6. Bindung nach Anspruch 3, **dadurch gekennzeichnet, dass** die Sohlenklemmen (3, 4) bezüglich einer Vertikalverschiebung verschiebungsfest miteinander verbunden sind und dass die eine der Achsen (5) die Form einer in den Körper eingeschraubten Schraube hat und die andere Achse (6) im Körper verschiebbar ist.

7. Bindung nach Anspruch 1 oder 2, **dadurch gekennzeichnet, dass** die näherungsweise vertikalen Drehachsen der Sohlenklemmen (3, 4) spielfrei mit den Sohlenklemmen und in ihrem oberen Bereich durch einen horizontalen Abschnitt (40) starr derart miteinander verbunden sind, dass sie ein einziges U-förmiges Teil (41) bilden, das zwischen zwei Anschlägen um ihren quer liegenden horizontalen Abschnitt drehbar montiert ist.

8. Bindung nach Anspruch 7, **dadurch gekennzeichnet, dass** der Bindungskörper (1) zwei Langlöcher (56, 57) hat, die von den Drehachsen (5, 6) durchquert werden, und dass die Enden dieser Langlöcher die erwähnten Anschläge bilden.

9. Bindung nach Anspruch 7 oder 8, **dadurch gekennzeichnet**, das die Schenkel des U-förmigen Teils (41) leicht divergieren, so dass die Drehachsen etwas seitlich geneigt sind, derart, dass die Trajektorie der Sohlenklemmen bei ihrem Öffnen etwas ansteigt.

10. Bindung nach einem der Ansprüche 1 bis 9, **dadurch gekennzeichnet, dass** das bewegliche Element ein Kolben (13) ist, der stirnseitig einen Vorsprung hat (13a), welcher zwei seitliche Anlageflächen (44, 45) für die abwärts gerichteten Arme (9, 10) bildet.

11. Bindung nach einem der Ansprüche 1 bis 10, **dadurch gekennzeichnet, dass** der Bindungskörper (1) Führungsflächen (52, 53) aufweist, an denen Gleitflächen (54, 55) der Sohlenklemmen anliegen, wobei die Führungsflächen eine derartige Form haben, dass die Sohlenklemmen bei ihrer Drehung progressiv kippen.

12. Bindung nach Anspruch 11, **dadurch gekennzeichnet, dass** die Gleitflächen (54, 55) von den Oberflächen zweier vertikaler Finger gebildet werden.

13. Bindung nach einem der Ansprüche 1 bis 12, **dadurch gekennzeichnet, dass** das bewegliche Element (13) mit einer Einstellschraube (8) zum Einstellen der Vorspannung des elastischen Mittels (14) versehen ist.

14. Bindung nach einem der Ansprüche 1 bis 13, **dadurch gekennzeichnet, dass** sie ein Backen ist, dessen Körper (1) um eine horizontale Querachse (28) drehbar in einem Bügel (29) montiert ist.

15. Bindung nach einem der Ansprüche 1 bis 14, **dadurch gekennzeichnet, dass** das bewegliche Element in zwei Kolben (11, 12) unterteilt ist, die sich jeweils auf eine der beiden Sohlenklemmen (3, 4) abstützen.

16. Bindung nach einem der Ansprüche 1 bis 15, **dadurch gekennzeichnet, dass** der Drehwinkel der Sohlenklemmen in einer vertikalen Ebene ausreicht, um den Schuh bei einem Sturz nach hinten freizugeben oder um eine Fersenbindung zu realisieren.
